# EUROPÄISCHE PATENTSCHRIFT

(11) **EP 1 417 991 B1**
(45) Veröffentlichungstag und Bekanntmachung des Hinweises auf die Patenterteilung: **28.06.2006**
(21) Anmeldenummer: 03025161.5
(22) Anmeldetag: 03.11.2003
(51) Int. Cl.: A63C 19/00, G09F 19/22

(54) **Vorrichtung zur Nutzung von Rasenflächen als Werbeflächen**
Device for using lawn as advertising surface
Dispositif pour l'utilisation de la pelouse comme surface publicitaire

(30) Priorität: 06.11.2002 DE 10251994
(43) Veröffentlichungstag der Anmeldung: 12.05.2004
(73) Patentinhaber: Ortmanns, Klaus, 46535 Dinslaken (DE)
(72) Erfinder: Ortmanns, Klaus, 46535 Dinslaken (DE)
(74) Vertreter: Wolff, Felix

(56) Entgegenhaltungen:
- EP-A- 0 636 393
- WO-A-97/18021
- WO-A-99/49945
- DE-A- 4 412 622
- DE-U- 9 416 073

## Beschreibung

Die Erfindung betrifft ein Verfahren zur Anzeige von Werbung oder Informationen auf Rasenflächen.

Solche Vorrichtungen sind in aus der DE-GM 94 16 073.2 bekannt. Dabei heben sich Werbeflächen in Rasenflächen durch unterschiedliche Länge und/oder Farbe und/oder der Grashalme oder Sorten der Grasarten und/oder Beschichtung der Grashalme von den sie umgebenden Grasflächen ab.

Diese Effekte werden nur durch komplizierte Verfahren erreicht. Entweder müssen die Werbeflächen schon beim Mähen des Rasens durch unterschiedliche Schnittlängen oder durch Aufsprühen von Farbe über Schablonen erzeugt werden. Oder es müssen schon bei der Anlage der Rasenflächen unterschiedliche Rasensorten ausgesät oder unterschiedliches Wachstum durch Düngung erzeugt werden. Dabei sind kurzfristige Änderungen der Werbeflächen nicht möglich.

Die WO 99/49945 schlägt vor, die Grashalme einer Rasenfläche vor einer Veranstaltung zunächst durch Rollen oder Bürsten in eine Richtung auszurichten. Eine Bildinformation wird dadurch erzeugt, dass vor einem Ausrichten der Halme in entgegengesetzter Richtung Teile des Rasens durch Folie abgedeckt werden.

Die EP-A-0 636 393 beschreibt ebenfalls ein Verfahren, eine Grasfläche mit Informationen zu markieren, indem ein Teil der Grashalme in eine andere Richtungen als ein anderer Teil orientiert wird. Dies erfolgt durch Bürsten oder Walzen an einem Fahrzeug, die selektiv betätigt werden können.

Der Erfindung liegt die Aufgabe zugrunde, ein einfaches und leicht durchführbares Verfahren zur flexiblen Erreichung von Werbeflächen auf Rasenflächen zu schaffen.

Diese Aufgabe wird erfindungsgemäß durch ein Verfahren gemäß Anspruch 1 gelöst. Einheitlich in eine Richtung leicht geneigte Grashalme der Rasenflächen werden temporär mit wenigstens einem Gewicht beschwert, das die Grashalme in ihrer Neigungsrichtung wenigstens annähernd parallel zum Erdboden hält, wobei Umrisse und/oder Aussparungen des Gewichts der Gestalt der Werbung entsprechen.

Besonders vorteilhaft ist es, mehrere Gewichte miteinander verbunden einzusetzen. Dadurch lassen sich verhältnismäßig große oder aus komplizierten Formen bestehende Werbeflächen in leicht handhabbare Teilstücke gliedern.

Ein Ausführungsbeispiel ist in der Figur dargestellt und wird anhand der nachfolgenden Beschreibung näher erläutert. Es zeigt eine Seitenansicht der Vorrichtung als Ausschnitt.

Im Erdboden 1 wurzeln Grashalme 2 und bilden eine Rasenfläche. Die Grashalme 2 wurden durch Mähen auf eine einheitliche Länge geschnitten. Sie weisen in Mährichtung eine leichte Neigung gegenüber der Senkrechten auf. Auf Teilen der Rasenfläche ist ein flächiges Gewicht 3 aufgebracht. Das Gewicht 3 verstärkt die Neigung der von ihm beaufschlagten Grashalme 2 wenigsten annähernd bis zur Parallelität mit dem Erdboden 1. In dem flächigen Gewicht 3 können nicht dargestellte Aussparungen angeordnet sein. Im Bereich der Aussparungen bleibt die ursprüngliche Neigung der Grashalme 2 erhalten. Nach einiger Zeit wird das Gewicht 3 entfernt. Im Bereich seines Umrisses und gegebenenfalls unter Ausnahme der Bereiche von Aussparungen bleibt die wenigstens annähernde Parallelität der Grashalme 2 zum Erdboden 1 bestehen. Durch das unterschiedliche Niveau der Grashalme 2 mit ursprünglicher Neigung und der von dem Gewicht 3 zuvor beaufschlagten Grashalme 2 entsteht in der Rasenfläche eine Bildwirkung. Diese vergeht erst nach längerer Zeit durch die Rückstellkraft der zuvor von dem Gewicht 3 beaufschlagten Grashalme 2. Nach erneutem Mähen oder Kämmen kann das Gewicht 3 erneut eingesetzt werden.

### Bezugszeichenliste:

- 1: Erdboden
- 2: Grashalme
- 3: Vorrichtung

## Patentansprüche

1. Verfahren zur Anzeige von Werbung oder Informationen auf Rasenflächen, mit folgenden Schritten:
- Neigen der Grashalme (2) der Rasenflächen in eine Neigungsrichtung, danach
- Beschweren der geneigten Grashalme (2) mit wenigstens einem Gewicht (3), so dass die Grashalme (2) in ihrer Neigungsrichtung wenigstens annähernd parallel zum Erdboden (1) gehalten werden und
- Entfernen des Gewichts (3) nach einiger Zeit, wobei
Umrisse und/oder Aussparungen des Gewichts (3) Umrissen und/oder Aussparungen der Werbung oder Informationen entsprechen.

2. Verfahren nach Patentanspruch 1, **dadurch gekennzeichnet, dass** mehrere Gewichte (3) miteinander verbunden eingesetzt werden.

## Claims

1. Method of displaying advertizing or information on grassed areas, with the following steps:
- bending the blades of grass (2) of the grassed areas in one direction of bending, then
- weighing down the bent blades of grass (2) with at least one weight (3), so that the blades of grass (2) are kept at least approximately parallel to the ground (1) in their direction of bending and
- removing the weight (3) after some time, wherein
contours and/or gaps of the weight (3) correspond to contours and/or gaps of the advertizing or information.

2. Method according to claim 1, **characterized in that** several weights (3) can be used joined together.

## Revendications

1. Dispositif pour afficher des publicités ou des informations sur de la pelouse, comprenant les étapes suivantes :
- inclinaison des brins d'herbe (2) de la pelouse dans une direction d'inclinaison, puis
- lestage des brins d'herbe (2) inclinés avec au moins un poids (3), de sorte que les brins d'herbe (2) soit maintenus dans leur direction d'inclinaison au moins approximativement parallèlement au sol (1) et
- enlèvement du poids (3) après un certain temps,
des contours et/ou des évidements du poids (3) correspondant à des contours et/ou des évidements de la publicité ou de l'information.

2. Procédé selon la revendication 1, **caractérisé en ce que** l'on utilise plusieurs poids (3) reliés les uns aux autres.
